# EUROPÄISCHE PATENTSCHRIFT

(11) **EP 0 822 249 B1**
(45) Veröffentlichungstag und Bekanntmachung des Hinweises auf die Patenterteilung: **16.04.2003**
(21) Anmeldenummer: 97110214.0
(22) Anmeldetag: 23.06.1997
(51) Int. Cl.: C11D 3/37, C11D 1/04, C11D 3/30, C11D 3/20

(54) **Teppich-Fleckentfernungsmittel**
Stain removing composition for carpets
Compositions pour l'enlèvement de taches sur tapis

(30) Priorität: 01.07.1996 DE 19626338
(43) Veröffentlichungstag der Anmeldung: 04.02.1998
(73) Patentinhaber: VORWERK & CO. INTERHOLDING GmbH, 42275 Wuppertal (DE)
(72) Erfinder: Sauer, Ralf, 45527 Hattingen (DE); Hornung, Hermann Josef, 45130 Essen (DE); Cichon, Ingrid, 42279 Wuppertal (DE)
(74) Vertreter: Müller, Enno, Dipl.-Ing.

(56) Entgegenhaltungen:
- EP-A- 0 262 897
- DE-A- 3 840 056
- FR-A- 2 263 298

## Beschreibung

Die Erfindung betrifft ein Teppich-Fleckentfernungsmittel. Übliche Teppichfleckentfernungsmittel enthalten Tenside in einer Menge von 0,5 bis 10 %. Darüber hinaus auch meist noch Zusätze von gut in Wasser löslichen Lösungsmittel wie Aceton oder niederen Alkoholen.

Die bekannten Teppichfleckentfernungsmittel sind noch nicht in jeder Hinsicht zufriedenstellend. So wird insbesondere eine Neigung zur Ränderbildung und zur Hinterlassung von gelblichen Rückständen bemängelt. Mitunter sind solchen Fleckentfernungsmitteln auch in zu großem Anteil aggressive Bestandteile zugesetzt, so daß sogar Schädigungen am Teppich auftreten können.

Dokument FR-A-2263298 offenbart ein Waschmittel, enthaltend Tenside, PVP und Amine.

Im Hinblick auf den vorbeschriebenen Stand der Technik beschäftigt sich die Erfindung mit der technischen Problematik, ein verbessertes Fleckentfernungsmittel anzugeben.

Überraschend wurde gefunden, daß das an sich als Farbinhibierungsmittel in Waschmittel bekannte Polyvinylpyrrolidon eine vorteilhafte Wirkung als Fleckentfernungsmittel entfalten kann. Im weiteren wurde gefunden, daß die vorteilhafte Wirkung von Polyvinylpyrrolidon insoweit an ein bestimmtes Verhältnis zu den den Fleckentfemungsmitteln beigefügten Tensiden gebunden ist. Vorteilhaft ist es, wenn der Anteil an Polyvinylpyrrolidon etwa dem ein- bis dreifachen, vorzugsweise etwa dem zweifachen des Tensidanteils entspricht und Polyvinylpyrrolidon in einem Lösungsmittel wie vorzugsweise Wasser in einem Bereich zwischen 1:25 und 1:75, vorzugsweise etwa 1:50, in bezug auf Teile Polyvinylpyrrolidon zu Teilen Lösungsmittel enthalten ist.

In weiterer Einzelheit kann das entsprechende Fleckentfernungsmittel auch noch Lösungsmittelbestandteile wie Alkohol, bspw. Hexylenglykol, enthalten. Gegebenenfalls kann auch Aceton enthalten sein. Als Tenside eignen sich anionische oder nichtionische Tenside. Hierunter Alkoholamin, wie Triethanolamin, Olein-/Linolfettsäure und ggf. Natronlauge (50%ig). Es können auch Alkylsulfate, Alkylsuccinate, Alkylsulfonate, Ethylen-Glykolethersulfate, Salze von Ethercolonsäure, Carbonsäuren (Natriumcarbonsäure) und Carbonsäureamiden sowie Ethylenoxide vorhanden sein.

Der Anteil an PVP liegt zweischen 1 und 3 %, bevorzugt bei 2%.

Eine bevorzugte Rezeptur des Teppich-Fleckentfernungsmittels ist wie folgt gegeben

| | |
|---|---|
| Triethanolamin | 0,375 % |
| Hexylenglykol | 0,310 % |
| Olein-/Linolfettsäure | 0,400 % |
| Natronlauge (50%ig) | 0,100 % |
| Polyvinylpyrrolidon | 2,000 % |
| Wasser | 96,815 % |
| Gesamt | 100,000 % |

Alle offenbarten Merkmale sind erfindungswesentlich.

## Patentansprüche

1. Teppich-Fleckentfernungsmittel auf Basis von Polyvinylpyrrolidon, mit einem Anteil an Tensiden, wobei der Anteil an Polyvinylpyrrolidon dem ein- bis dreifachen, vorzugsweise dem zweifachen des Tensidanteils entspricht und Polyvinylpyrrolidon in einem Lösungsmittel wie vorzugsweise Wasser in einem Bereich zwischen 1:25 und 1:75, vorzugsweise 1:50, in bezug auf Teile Polyvinylpyrrolidon zu Teilen Lösungsmittel enthalten ist.

2. Teppich-Fleckentfernungsmittel nach Anspruch 1, **dadurch gekennzeichnet, daß** als Tensid eine Natriumcarbonsäure und/oder ein Alkoholamin enthalten sind.

3. Teppich-Fleckentfernungsmittel nach einem oder mehreren der vorhergehenden Ansprüche, **dadurch gekennzeichnet, daß** als Tensid ein Triethanolamin enthalten ist.

4. Teppich-Fleckentfernungsmittel nach einem oder mehreren der vorhergehenden Ansprüche, **dadurch gekennzeichnet, daß** als Tensid ein Hexylenglykol enthalten ist.

5. Teppich-Fleckentfernungsmittel nach einem oder mehreren der vorhergehenden Ansprüche, **dadurch gekennzeichnet, daß** als Tensid ein Olein-/Linolfettsäure enthalten ist.

6. Teppich-Fleckentfernungsmittel nach einem oder mehreren der vorhergehenden Ansprüche, **dadurch gekennzeichnet, daß** der Anteil Polyvinylpyrrolidon zwischen 1 und 3 % liegt.

7. Teppich-Fleckentfernungsmittel nach einem oder mehreren der vorhergehenden Ansprüche, **dadurch gekennzeichnet, daß** der Anteil an Polyvinylpyrrolidon bei 2 % liegt.

## Claims

1. Stain-removing composition for carpets based on polyvinylpyrrolidone, comprising a fraction of surface active agents, the fraction of polyvinylpyrrolidone being one to three times, preferably twice, that of the fraction of surface active agent, and polyvinylpyrrolidone being included in a solvent such as preferably water in a range between 1:25 and 1:75, preferably 1:50, in relation to fractions of polyvinylpyrrolidone to fractions of solvent.

2. Stain-removing composition for carpets according to Claim 1, **characterized in that** a sodium carbon acid and/or an alcohol amine are included as surface active agent.

3. Stain-removing composition for carpets according to one or more of the preceding claims, **characterized in that** a triethanol amine is included as surface active agent.

4. Stain-removing composition for carpets according to one or more of the preceding claims, **characterized in that** a hexylene glycol is included as surface active agent.

5. Stain-removing composition for carpets according to one or more of the preceding claims, **characterized in that** an oleic/linoleic fatty acid is included as surface active agent.

6. Stain-removing composition for carpets according to one or more of the preceding claims, **characterized in that** the fraction of polyvinylpyrrolidone is between 1 and 3 %.

7. Stain-removing composition for carpets according to one or more of the preceding claims, **characterized in that** the fraction of polyvinylpyrrolidone is around 2%.

## Revendications

1. Détachant pour tapis à base de pyrrolidone de polyvinyle, avec une portion de tensioactifs, la portion de polyvinylpyrrolidone correspondant à une fois à trois fois, de préférence deux fois, la portion de tensioactifs et la polyvinylpyrrolidone étant contenue dans un solvant tel que, de préférence, l'eau dans une plage comprise entre 1:25 et 1:75, de préférence 1:50, du rapport de parties de polyvinylpyrrolidone sur parties de solvant.

2. Détachant pour tapis selon la revendication 1, **caractérisé en ce que** le tensioactif contenu est un acide carbonique de sodium et/ou une amine alcoolique.

3. Détachant pour tapis selon une ou plusieurs des revendications précédentes, **caractérisé en ce que** le tensioactif contenu est une triéthanolamine.

4. Détachant pour tapis selon une ou plusieurs des revendications précédentes, **caractérisé en ce que** le tensioactif contenu est un hexylèneglycol.

5. Détachant pour tapis selon une ou plusieurs des revendications précédentes, **caractérisé en ce que** le tensioactif contenu est un acide gras oléique/linoléique.

6. Détachant pour tapis selon une ou plusieurs des revendications précédentes, **caractérisé en ce que** la portion de polyvinylpyrrolidone est comprise entre 1% et 3%.

7. Détachant pour tapis selon une ou plusieurs des revendications précédentes, **caractérisé en ce que** la portion de polyvinylpyrrolidone est de 2%.
